# EUROPÄISCHE PATENTSCHRIFT

(11) **EP 1 935 644 B1**
(45) Veröffentlichungstag und Bekanntmachung des Hinweises auf die Patenterteilung: **20.07.2011**
(21) Anmeldenummer: 08004353.2
(22) Anmeldetag: 08.04.2005
(51) Int. Cl.: B41F 13/004, B41F 13/14

(54) **Antrieb für eine Verarbeitungsmaschine**
Drive for a processing machine
Entraînement pour une machine de traitement

(30) Priorität: 16.04.2004 DE 102004019136
(43) Veröffentlichungstag der Anmeldung: 25.06.2008
(62) Teilanmeldung aus: 05739518.8
(73) Patentinhaber: manroland AG, 63075 Offenbach/Main (DE)
(72) Erfinder: Ehrhard, Toni, 64747 Breuberg (DE); Schild, Helmut, Dipl.-Ing., 61449 Steinbach (DE)
(74) Vertreter: Stahl, Dietmar

(56) Entgegenhaltungen:
- WO-A-98/06581
- WO-A-02/076743
- DE-A1- 10 232 111

## Beschreibung

Die Erfindung betrifft einen Antrieb für eine Verarbeitungsmaschine nach dem Oberbegriff von Anspruch 1. Der Antrieb ist insbesondere in einer bogenförmige Bedruckstoffe (Bogenmaterial) verarbeitenden Druckmaschine bzw. Lackiermaschine einsetzbar.

### [Stand der Technik]

Ein steuerbarer Direktantrieb dieser Art ist gemäß
EP 0 812 683 A1 für eine Verarbeitungsmaschine bekannt. Vom vorzugsweise für den Transport des Bogenmaterials vorgesehenen Räderzug einer Bogenoffsetdruckmaschine entkoppelt ist ein Plattenzylinder oder ein Gummituchzylinder zumindest eines Druckwerkes mittels Einzelantrieb in vorgebbarer Weise antreibbar. In einer Weiterbildung ist der Plattenzylinder oder sind der Plattenzylinder und der Gummituchzylinder zur Durchführung von Umfangsregisterkorrekturen gegenüber den übrigen Zylindern antreibbar. In einer weiteren Ausbildung sind der Plattenzylinder und/oder der Gummituchzylinder zur Durchführung von Drucklängenkorrekturen gegenüber den übrigen Zylindern antreibbar.
Weiterhin ist durch nicht näher angegebene mechanische Mittel bei Bedarf eine Seitenregisterkorrektur realisierbar, indem der in Seitengestellen gelagerte Plattenzylinder nebst dem zugeordneten Antrieb in Plattenzylinder-Achsrichtung verschiebbar gelagert ist.

Aus WO 02/076743 A1 ist ein Antrieb für ein Druckwerk bekannt, bei dem ein Einzelantriebsmotor über ein Ritzelzahnrad auf ein Zahnrad eines Formzylinders ein Eintriebsmoment einspeist. Das Zahnrad des Formzylinders ist mit einem Zahnrad eines benachbarten Übertragungszylinders formschlüssig in Eingriff (erste Radebene), so dass das Eintriebsmoment auch auf den Übertragungszylinder übertragen wird. In einer zweiten Radebene kann am Übertragungszylinder ein zweites Zahnrad fixiert sein, welches der Eintriebsmoment auf ein weiteres am Formzylinder frei drehbar angeordnetes Zahnrad überträgt. Von diesem frei drehbaren, den Formzylinderantrieb überbrückenden Zahnrad wird das Eintriebsmoment über wenigstens ein weiteres Zahnrad auf ein Farbwerk und bei Bedarf auf ein Feuchtwerk übertragen.

### [Aufgabe der Erfindung]

Der Erfindung liegt die Aufgabe zu Grunde einen Antrieb der eingangs genannten Art derart weiterzubilden, dass dieser wenigstens einen Direktantrieb für einen Zylinder und einen Hauptantrieb mit einem Räderzug umfasst und der Direktantrieb vom Räderzug überbrückt werden kann.

Die Aufgabe wird erfindungsgemäß durch die Ausbildungsmerkmale von Anspruch 1 gelöst. Weiterbildungen ergeben sich aus den abhängigen Ansprüchen.

Ein erster Vorteil besteht darin, dass an dem Direktantrieb ein von diesem Direktantrieb entkoppeltes Zwischenrad eines geschlossenen Räderzuges aufnehmbar ist, welcher für den Transport des bogenförmigen Bedruckstoffes vorgesehen ist. Dadurch ist in Platz sparender Bauweise eine weitere Baugruppe, insbesondere ein Farbwerk und/oder ein Feuchtwerk und/oder zumindest eine Auftragswalze einer Dosiereinrichtung, der Verarbeitungsmaschine antreibbar.

Ein weiterer Vorteil der Erfindung besteht darin, dass neben dem Direktantrieb eines einzelnen Zylinders - und bei Bedarf dessen Umfangsregisterkorrektur - zusätzlich eine separate Seitenregisterkorrektur mit geringem Aufwand realisierbar ist.

Ein weiterer Vorteil ist darin begründet, dass mittels Direktantrieb und separater Seitenregisterkorrektur eine kompakte, Platz sparende Bauweise für einen Einzelantrieb eines Zylinders erzielbar ist. Dabei ist in bevorzugter Ausbildung kein zusätzlicher Bauraum erforderlich, da insbesondere im Inneren eines gestellfesten Antriebsmotors für den Direktantrieb - und bei Bedarf für die Umfangsregisterkorrektur - eines Zylinders zusätzlich ein separater Antrieb für mögliche Seitenregisterkorrekturen dieses Zylinders gestellfest angeordnet ist.

Vorteilhaft ist ferner, dass einzeln antreibbare Zylinder vorzugsweise als Plattenzylinder in Offsetdruckwerken und/oder Formzylinder in Lackierwerken von Verarbeitungsmaschinen mittels Direktantrieb, bei Bedarf mit Umfangsseitenregisterkorrektur, und einer separaten Seitenregisterkorrektur ausführbar sind.

### [Beispiele]

Die Erfindung soll an einem Ausführungsbeispiel näher erläutert werden. Dabei zeigen schematisch:
- Fig. 1: eine Bogenrotationsdruckmaschine mit einem Offsetdruck- und einem Lackwerk,
- Fig. 2: einen Direktantrieb mit Seitenregisterkorrektur für einen Zylinder und einen zusätzlichen, vom Direktantrieb entkoppelten Farb- oder Lackwerksantrieb.

Eine Verarbeitungsmaschine für bogenförmige Bedruckstoffe weist beispielsweise mehrere Druckwerke 1 und zumindest ein Lackwerk 2 auf. In Fig. 1 ist ein an sich bekanntes Druckwerk 1 mit einem Gummituchzylinder 8, einem Plattenzylinder 6 sowie einem dem Plattenzylinder 6 zugeordneten Farbwerk 7 gezeigt. Bei Bedarf ist dem Plattenzylinder 6 ein Feuchtwerk zugeordnet (nicht gezeigt). Dem Druckwerk 1 ist in Förderrichtung 5 des Bedruckstoffes ein Lackwerk 2 nachgeordnet, welches einen Formzylinder 10 und eine Dosiereinrichtung 11, 12 aufweist. Im vorliegenden Beispiel ist das Dosiersystem 11, 12 durch eine gerasterte Auftragwalze 11 und ein Kammerrakelsystem 12 gebildet. Dem Lackwerk 2 ist in Förderrichtung 5 ein Ausleger 3 nachgeordnet, welcher ein endlos umlaufendes Fördersystem 4 zum Transport und Ablegen der bogenförmigen Bedruckstoffe auf einem Stapel aufweist. Für den Bedruckstofftransport sind dem Gummituchzylinder im Druckwerk 1, dem Formzylinder 10 im Lackwerk 2 sowie zwischen den Druck/Lackwerken 1, 2 Transportzylinder 9 angeordnet. Im vorliegenden Beispiel sind die Transportzylinder 9 als Bogenführungszylinder ausgebildet und sind antriebsseitig mit einem durchgehenden Räderzug, d.h. geschlossenen Räderzug, verbunden, welcher mit einem Hauptantrieb gekoppelt und antreibbar ist.
Der Gummituchzylinder 8 jedes Druckwerkes 1 ist mit dem Räderzug für die Transportzylinder 9 mechanisch gekoppelt.

Jeder Plattenzylinder 6 und jeder Formzylinder 10 weisen jeweils einen eigenen, vom Räderzug der Transportzylinder 9 mechanisch entkoppelten Direktantrieb (Einzelantrieb) auf, der in vorgebbarer Weise gegenüber diesen Transportzylindern 9 und bei Bedarf gegenüber jedem Gummituchzylinder 8 antreibbar ist.

Da jeder Direktantrieb von Plattenzylinder 6 und Formzylinder 10 in jedem Druck-/Lackwerk 1, 2 identisch ist, soll nachstehend ein Antrieb an einem Plattenzylinder 6 bzw. einem Formzylinder 10 näher erläutert werden. Der Direktantrieb ist endseitig an dem Platten-/Formzylinder 6, 10 lösbar angeordnet und besteht aus einem am Platten-/Formzylinder 6, 10 angeordneten Rotor 14 und einem dazu konzentrisch angeordneten, am Seitengestell 13 lösbar fixierten Stator 15.

Der Rotor 14 ist mittels eines Flansches 25 mit dem Platten-/Formzylinder 6, 10 gekoppelt. Auf dem Flansch 25 ist umfangsseitig (konzentrisch) eine Lagerung 29 angeordnet, welche ein frei drehbares Zwischenzahnrad 26 trägt. Das Zwischenzahnrad 26 ist von dem Direktantrieb für den Platten-/Formzylinder 6, 10 entkoppelt. Auf das Zwischenzahnrad 26 ist vom Räderzug der Transportzylinder 9 für den Bedruckstofftransport ein Eintrieb 27 einspeisbar und von diesem Zwischenzahnrad 26 ist ein Abtrieb 28 auf eine weitere Baugruppe 7; 11,12 realisierbar. Bevorzugt erfolgt der Abtrieb auf ein Farbwerk 7, alternativ ein Feuchtwerk, eines Druckwerkes 1 bzw. auf die Auftragwalze 11 einer Dosiereinrichtung 11, 12 eines Lackwerkes 2.

Bevorzugt ist im Inneren des ringförmig ausgebildeten Rotors 14 ein gestellfester, mit einem Zahnradgetriebe 17, 18 gekoppelter Registermotor 16 angeordnet. Das Zahnradgetriebe 17, 18 ist mit einem Schraubengetriebe 19, 20, 21, 22 gekoppelt, welches mittels einer axial/rotativen,Kopplung 23, 24 mit dem Zylinder 6, 10 gekoppelt ist und einen Hub 30 ausführen kann.

Vorzugsweise ist der Registermotor 16 mit der Halterung 20 und dem Stator 15 lösbar am Seitengestell 13 fixiert.

### [Bezugszeichenliste]

- 1: - Druckwerk
- 2: - Lackwerk
- 3: - Ausleger
- 4: - Fördersystem
- 5: - Förderrichtung
- 6: - Plattenzylinder
- 7: - Farbwerk
- 8: - Gummituchzylinder
- 9: - Transportzylinder
- 10: - Formzylinder
- 11: - Auftragwalze
- 12: - Kammerrakel
- 13: - Seitengestell
- 14: - Rotor
- 15: - Stator
- 16: - Registermotor
- 17: - Ritzelzahnrad
- 18: - Zahnrad
- 19: - Registerwelle
- 20: - Halterung
- 21: - Schraubenspindel
- 22: - Führung (axial)
- 23: - Axiallagerung
- 24: - Scheibe
- 25: - Flansch
- 26: - Zwischenzahnrad
- 27: - Eintrieb
- 28: - Abtrieb
- 29: - Lagerung
- 30: - Hub

## Patentansprüche

1. Antrieb für eine Verarbeitungsmaschine mit wenigstens einem Druck- und/oder Lackwerk, wobei wenigstens ein in Seitengestellen gelagerter Zylinder mit einem Direktantrieb gekoppelt ist, von einem auf den Räderzug der Zylinder / Trommeln für den Bedruckstofftransport wirkenden Hauptantrieb mechanisch entkoppelt ist und in vorgebbarer Weise gegenüber diesen Zylindern /Trommeln antreibbar ist,
**dadurch gekennzeichnet,**
**dass** der Direktantrieb einen lösbar endseitig an dem Zylinder (6, 10) angeordneten Rotor (14) und einen dazu konzentrisch angeordneten, am Seitengestell (13) lösbar fixierten Stator (15) aufweist, dass der Rotor (14) mittels eines Flansches (25) mit dem Zylinder (6, 10) gekoppelt ist, dass auf dem Flansch (25) umfangsseitig eine Lagerung (29) angeordnet ist, welche ein frei drehbares Zwischenzahnrad (26) trägt, und dass auf das Zwischenzahnrad (26) vom Räderzug der Zylinder/Trommeln für den Bedruckstofftransport (9) ein Eintrieb (27) einspeisbar ist und vom Zwischenzahnrad (26) ein Abtrieb (28) auf eine weitere Baugruppe(7; 11,12) realisierbar ist.

2. Antrieb nach wenigstens Anspruch 1
**dadurch gekennzeichnet,**
**dass** im Inneren des ringförmigen Rotors (14) ein gestellfester, mit einem Zahnradgetriebe (17,18) gekoppelter Registermotor (16) angeordnet ist, und dass das Zahnradgetriebe (17,18) mit einem Schraubengetriebe (19,20,21,22) gekoppelt ist, welches mittels einer axial / rotativen Kopplung (23,24) mit dem Zylinder (6,10) gekoppelt ist.

3. Antrieb nach wenigstens Anspruch 1,
**dadurch gekennzeichnet,**
**dass** die weitere Baugruppe (7; 11, 12) ein Farbwerk (7) oder eine Auftragwalze (11) einer Dosiereinrichtung (11, 12) ist.

4. Antrieb nach Anspruch 1,
**dadurch gekennzeichnet,**
**dass** der Zylinder (6,10) ein Plattenzylinder (6) ist.

5. Antrieb nach Anspruch 1,
**dadurch gekennzeichnet,**
**dass** der Zylinder (6,10) ein Formzylinder (10) ist.

## Claims

1. A drive for a processing machine with at least one printing and/or inking couple, wherein at least one cylinder mounted in side frames is coupled to a direct drive, is mechanically decoupled from a main drive acting on the gear train of the cylinders/drums for the substrate transport and in a predeterminable manner can be driven relative to these cylinders/drums, **characterized in that** the direct drive comprises a rotor (14) releasably arranged at the end of the cylinder (6, 10) and a stata (15) concentrically arranged thereto and releasably fixed on the side frame (13), **in that** the rotor (14) is coupled to the cylinder (6, 10) by means of a flange (25), **in that** on the flange (25) on the circumference a bearing (29) which carries a freely rotatable intermediate gear (26), and **in that** an input drive (27) can be input on the intermediate gear (26) from the gear train of the cylinders/drums for the substrate transport (9) and from the intermediate gear (26) an output drive (28) to a further group (7; 11, 12) can be realised.

2. The drive according to at least Claim 1, **characterized in that** in the interior of the ringshaped rotor (14) a frame-fixed register motor (16) coupled to a gearing (17, 18) is arranged, and **in that** the gearing (17, 18) is coupled to a screw drive (19, 20, 21, 22) which is coupled to the cylinder (6, 10) by means of an axial/rotative coupling (23, 24).

3. The drive according to at least Claim 1, **characterized in that** the further group (7; 11, 12) is an inking couple (7) or a form roller (11) of a metering device (11, 12).

4. The drive according to Claim 1, **characterized in that** the cylinder (6, 10) is a plate cylinder (6).

5. The drive according to Claim 1, **characterized in that** the cylinder (6, 10) is a form cylinder (10).

## Revendications

1. Organe de commande pour machine de traitement comportant au moins une unité d'impression et/ou de vernissage, au moins un cylindre s'appuyant dans des châssis latéraux étant couplé à une commande directe, étant dissocié mécaniquement d'une commande principale agissant sur le rouage des cylindres/tambours pour le transport de support d'impression et pouvant être entraîné de manière prescriptible par rapport à ces cylindres/tambours,
**caractérisé en ce que**
la commande directe présente un rotor (14) disposé de manière dissociable au niveau de l'extrémité du cylindre (6, 10) et un stator (15) concentrique par rapport au rotor et fixé de manière dissociable au châssis latéral (13), que le rotor (14) est couplé par une bride (25) au cylindre (6, 10), qu'est disposé sur la bride (25), en périphérie, un palier (29) qui supporte un pignon intermédiaire (26) pouvant tourner librement (27) et qu'une commande sur le pignon intermédiaire (26) peut être alimentée par le rouage des cylindres/tambours pour le transport de support d'impression (9) et qu'une dérivation (28) depuis le pignon intermédiaire (26) vers un autre sous-ensemble (7 ; 11, 12) peut être réalisée.

2. Organe de commande selon au moins la revendication 1,
**caractérisé en ce que**,
à l'intérieur du rotor de forme annulaire (14) est disposé un moteur de registre (16) fixe sur le châssis et couplé à un engrenage (17, 18) et que l'engrenage (17, 18) est couplé à un mouvement à vis (19, 20, 21, 22) qui est couplé par un couplage rotatif axialement (23, 24) au cylindre (6, 10).

3. Organe de commande selon au moins la revendication 1,
**caractérisé en ce que**
l'autre sous-ensemble (7 ; 11, 12) est une unité d'encrage (7) ou un cylindre applicateur (11) d'un dispositif de dosage (11, 12).

4. Organe de commande selon la revendication 1,
**caractérisé en ce que**
le cylindre (6, 10) est un cylindre porte-plaque (6).

5. Organe de commande selon la revendication 1,
**caractérisé en ce que**
le cylindre (6, 10) est un cylindre porte-cliché (10).
